# EUROPÄISCHE PATENTSCHRIFT

(11) **EP 2 378 225 B1**
(45) Veröffentlichungstag und Bekanntmachung des Hinweises auf die Patenterteilung: **08.08.2018**
(21) Anmeldenummer: 11165641.9
(22) Anmeldetag: 12.01.2006
(51) Int. Cl.: F25B 39/04, F28D 1/053, F25B 40/02, F28D 21/00

(54) **Kondensator für eine Klimaanlage, insbesondere eines Kraftfahrzeuges**
Condenser for an air conditioner, in particular for a motor vehicle
Condensateur pour une climatisation, notamment d'un véhicule automobile

(30) Priorität: 03.02.2005 DE 102005005187
(43) Veröffentlichungstag der Anmeldung: 19.10.2011
(62) Teilanmeldung aus: 06000594.9
(73) Patentinhaber: MAHLE Behr GmbH & Co. KG, 70469 Stuttgart (DE)
(72) Erfinder: Feldhaus, Georg, 70374 Stuttgart (DE); Förster, Uwe, 71729 Erdmannhausen (DE); Kaspar, Martin, 70734 Fellbach (DE); Molt, Kurt, 74321 Bietigheim-Bissingen (DE)
(74) Vertreter: Grauel, Andreas

(56) Entgegenhaltungen:
- EP-A- 0 480 330
- EP-A- 1 147 930
- WO-A-2004/099687
- FR-A- 2 764 680
- US-A- 5 365 751
- US-A1- 2002 059 806

## Beschreibung

Die Erfindung betrifft einen Kondensator für eine Klimaanlage nach dem Oberbegriff des Patentanspruches 1 - bekannt durch die FR 2 764 680.

Kondensatoren für Klimaanlagen von Kraftfahrzeugen werden in der Regel mehrflutig von oben nach unten durchströmt, wobei sich im unteren Bereich des Kondensators ein Unterkühlabschnitt befindet, in welchem das Kältemittel unter die Kondensationstemperatur abgekühlt wird. Derartige Querstromkondensatoren, die auch einen integrierten Sammler mit Trockner aufweisen, wurden durch die DE 103 06 192 A1, DE 103 38 526 A1 und die DE 198 48 744 A1 der Anmelderin bekannt. Bei bestimmten Einbausituationen im Fahrzeug ist diese Bauart mit unten liegender Unterkühlstrecke weniger vorteilhaft, nämlich dann, wenn dem Kondensator im unteren Stirnflächenbereich ein weiterer Wärmeübertrager, z. B. ein Ladeluftkühler vorgeschaltet ist. In diesem Falle wird der Unterkühlabschnitt des Kondensators nicht hinreichend gekühlt. Man hat daher bereits Kondensatoren mit oben liegender Unterkühlstrecke vorgeschlagen, wie durch die DE 198 30 329 A1 und die DE 199 12 381 A1 der Anmelderin bekannt. Im ersten Falle weist der bekannte Querstromkondensator einen unten liegenden Kondensationsabschnitt auf, der von oben nach unten durchströmt wird, sowie einen oben liegenden Unterkühlungsabschnitt, welcher über eine im Sammler bzw. im Sammelrohr angeordnete Kältemittelleitung mit dem unteren Bereich des Sammlers in Verbindung steht. Im zweiten Falle weist der bekannte Kondensator (der Anmelderin) einen unten liegenden Kondensierabschnitt auf, welcher von unten nach oben durchströmt wird, d. h. das Kältemittel verlässt den Kondensierabschnitt im oberen Bereich und tritt dann in einen Sammler über, welcher einen Trockner-Filter-Einsatz, der von einem Steigrohr durchsetzt wird, aufnimmt. Der Trockner-Filter-Einsatz ist im unteren Bereich des Sammlers angeordnet, während sich im mittleren Bereich des Sammlers ein Raum zur Aufnahme von flüssigem und gasförmigem Kältemittel befindet. Unterhalb des Trockners ist ein Umlenkraum angeordnet, von dem aus flüssiges Kältemittel über das Steigrohr und eine obere Kammer im Sammler in die oben liegende Unterkühlstrecke gelangt.

Es ist Aufgabe der vorliegenden Erfindung, einen Kondensator der eingangs genannten Art insbesondere hinsichtlich seines Sammlers, der Kältemittelführung und der Entgasung des Kältemittels zu verbessern.

Die Aufgabe der Erfindung wird durch die Merkmale des Patentanspruches 1 gelöst. Erfindungsgemäß ist ein Fallrohr im Sammler vorgesehen, welches - mittelbar - über einen Stopfen mit der Übertrittsöffnung des Kondensierabschnittes verbunden ist und das Kältemittel bis zum Filter-Trockner leitet. Damit wird der Vorteil erreicht, dass eine Vermischung von gasförmiger und flüssiger Phase des Kältemittels eingeschränkt wird.

In vorteilhafter Ausgestaltung der Erfindung ist das Fallrohr durch den Filter-Trockner hindurch bis in eine Kammer geführt, in welche das Kältemittel unter Verringerung seiner Strömungsgeschwindigkeit bei gleichzeitiger Entgasung eintritt. Der Filter-Trockner, d. h. das Molekularsieb wird hierbei nicht zwangsdurchströmt, sondern aufgrund von Dichteunterschieden des Kältemittels. Vorteilhaft hierbei ist, dass durch die Verlängerung des Fallrohres die Möglichkeit der Vermischung von gasförmigem und flüssigem Kältemittel weiter eingeschränkt bzw. unterbunden und damit eine bessere Entgasung des der Unterkühlstrecke zugeführten Kältemittels erzielt wird.

In weiterer vorteilhafter Ausgestaltung der Erfindung können der Stopfen, das Steigrohr und/oder das Fallrohr einstückig ausgebildet sowie vorteilhafterweise auch mit dem Trockner-Filter-Einsatz zu einer Baueinheit verbunden sein, welche als vorgefertigtes Teil in den Sammler eingesetzt und zu Wartungszwecken auch getauscht werden kann. Dafür ist der Sammler mit einem lösbaren Verschluss versehen.

Ausführungsbeispiele der Erfindung sind in der Zeichnung dargestellt und werden im Folgenden näher beschrieben. Es zeigen
Fig. 1 einen Querstromkondensator mit oben liegender Unterkühlstrecke und seitlich angeordnetem integrierten Sammler,
Fig. 2 den Sammler mit einem benachbarten Sammelrohr als Schnittdarstellung,
Fig. 3 den Sammler mit einem Fallrohr (erstes Ausführungsbeispiel der Erfindung),
Fig. 4 den Sammler gemäß Fig. 3 mit Ansichten von Stopfen und Filter-Trockner,
Fig. 5 den Sammler mit den Filter-Trockner durchsetzendem Fallrohr (zweites Ausführungsbeispiel der Erfindung) und
Fig. 6 den Sammler gemäß Fig. 5 mit Ansichten von Stopfen und Filter-Trockner.

**Fig. 1** zeigt einen mehrflutig durchströmbaren Querstromkondensator 1, welcher einen Rohrrippenblock 2, seitlich angeordnete Sammelrohre 3, 4 sowie einen integrierten Sammler 5 aufweist. Die in abwechselnde Richtungen weisenden Pfeile P1, P2, P3, P4, P5 und P6 stellen die Strömungsrichtungen des Kältemittels in einzelnen nicht näher dargestellten Rohrgruppen des Rohrrippenblockes 2 dar, wobei das Kältemittel über einen unten liegenden Stutzen 3a eintritt und über einen oben liegenden Stutzen 3b austritt. Der Rohrrippenblock 2 besteht aus einem Kondensierabschnitt, welcher den Pfeilen P1 bis P5 entspricht, und einem oberhalb des Kondensierabschnittes angeordneten Unterkühlabschnitt, welcher durch den Pfeil P6 gekennzeichnet ist. Im Unterkühlabschnitt strömt im Wesentlichen flüssiges Kältemittel, welches durch die Umgebungsluft, welche den Kondensator 1 beaufschlagt, unter die Kondensationstemperatur des Kältemittels abgekühlt wird. Anschließend verlässt das Kältemittel über den Stutzen 3b den Kondensator 1.

**Fig. 2** zeigt den Sammler 5 mit Sammelrohr 4 des Kondensators 1 im Schnitt in einer 3-D-Darstellung. Vom Sammelrohr 4 sind nur die beiden oberen Kammern 4a, 4b dargestellt, welche mit dem letzten Durchgang P5 des Kondensierabschnittes des Kondensators bzw. mit der Unterkühlstrecke P6 verbunden sind. Der Sammler 5 besteht - wie aus dem eingangs genannten Stand der Technik bekannt - aus einem zylindrischen Behälter, welcher aus einem Rohr 5a und einem extrudierten Profilstück 5 b zusammengesetzt ist. Der Sammler 5 ist unten durch einen eingelöteten Boden 6 unlösbar verschlossen und oben durch einen lösbaren Verschlussstopfen 7 abgeschlossen. Die Kammer 4a ist über eine erste Obertrittsöffnung 8 und die Kammer 4b über eine zweite Übertrittsöffnung 9 mit dem Inneren des Sammlers 5 kältemittelseitig verbunden. Im Inneren des Sammlers 5 ist ein Filter-Trockner 10 (auch Trockner-Filter-Einsatz genannt) angeordnet, welcher - wie aus dem Stand der Technik bekannt - mit einem Trocknermaterial, einem so genannten Molekularsieb gefüllt ist und auf seiner Ober- sowie Unterseite, d, h. Kältemitteleintritts- und Kältemittelaustrittsseite ein Sieb, z. B. in Form eines Vlieses (nicht dargestellt) zum Filtern des Kältemittels aufweist. Oberhalb des Trockners 10 ist ein Stopfen 11 angeordnet, welcher umfangseitig über einen O-Ring 12 im Bereich zwischen den beiden Übertrittsöffnungen 8, 9 gegenüber dem Inneren des Profilstückes 5b abgedichtet ist. Zwischen dem Stopfen 11 und dem Trockner 10 ist im Bereich der Übertrittsöffnung 8 eine Einströmkammer 13 gebildet Unterhalb des Trockners 10 befindet sich eine Bevorratungskammer 14, welche der Speicherung von flüssigem und/oder gasförmigem Kältemittel dient. Innerhalb des Sammlers 5 ist ferner außermittig und in Wandnähe ein Steigrohr 15 angeordnet, welches durch den Filter-Trockner 10 hindurch geführt ist, nach unten in den Bevorratungsraum 14 eintaucht bzw. bis zum Boden 6 reicht und sich nach oben bis in den Stopfen 11 erstreckt, welcher das Steigrohr 15 über eine Öffnung 11a mit der Kammer 4b und damit mit dem Unterkühlabschnitt P6 verbindet. Im Stopfen 11 findet somit eine nicht dargestellte Umlenkung des Kältemittels vom Steigrohr 15 in die Kammer 4b statt. Das Steigrohr 15 weist im Bereich des Bodens 6 eine Öffnung 15a auf, über welche Kältemittel in das Steigrohr 15 eintreten kann.

Die Funktion des zuvor beschriebenen Sammlers 5 mit Filter-Trockner 10 ist folgende: Das aus dem letzten Durchgang P5 des Kondensierabschnittes des Kondensators 1 austretende Kältemittel gelangt über die Übertrittsöffnung 8 in die Einströmkammer 13, wo sich das Kältemittel gleichmäßig über den Querschnitt des Sammlers 5 verteilt und damit in seiner Strömungsgeschwindigkeit reduziert wird. Von der Einströmkammer 13 strömt das Kältemittel (zwangsweise) durch den Filter-Trockner 10, durch welchen es gefiltert und getrocknet wird. Nach Austritt aus dem Filter-Trockner 10 gelangt das Kältemittel in den Bevorratungsraum 14, wo sich seine Strömungsgeschwindigkeit weiter verringert, Dabei können gasförmige Bestandteile des Kältemittels abgeschieden werden, welche nach oben steigen und sich im oberen Bereich des Bevorratungsraumes 14 sammeln. Im untersten Bereich des Bevorratungsraumes 14, am Boden 6, tritt das Kältemittel über die Eintrittsöffnung 15a in das Steigrohr 15 ein und durchströmt dieses von unten nach oben, d. h. es durchquert den Filter-Trockner 10 im Steigrohr 15 und gelangt in den Stopfen 11, wo es in die Kammer 4b umgelenkt wird und von dort aus in den Unterkühlabschnitt P6 eintritt.

Da der Sammler 5 einen lösbaren Verschlussstopfen 7 aufweist, können der Filter-Trockner 10 das Steigrohr 15 und der Stopfen 11 zu Wartungszwecken getauscht werden. Dies ist insbesondere dann einfach zu handhaben, wenn Filter-Trockner 10, Steigrohr 15 und Stopfen 11 als eine vorgefertigte zusammenhängende Baueinheit ausgebildet sind.

**Fig. 3** und **Fig. 4** zeigen als Ausführungsbeispiel der Erfindung den Sammler 5 mit Sammelrohr 4, wobei für gleiche Teile die gleichen Bezugszahlen wie bisher verwendet werden. Die Kammern 4a und 4b des Sammelrohres 4 sind über die Übertrittsöffnungen 8, 9 mit dem Sammler 5 verbunden. Im unteren Bereich des Sammlers 5 ist der Filter-Trockner 10 angeordnet, der in Fig. 3 nur teilweise, d. h. mit einem oberen Stirnflansch 10a und einem unteren Stirnflansch 10 b dargestellt ist Der Filter-Trockner 10 wird von dem Steigrohr 16 durchsetzt. Im Bereich der Übertrittsöffnungen 8, 9 ist im Sammler 5 ein Stopfen 16 angeordnet, welcher zwei mit den Übertrittsörfnungen 8, 9 fluchtende Kanalöffnungen 17, 18 aufweist, zwischen den ein O-Ring 16a zur Abdichtung angeordnet ist Die Kanalöffnung 17 ist über einen Einströmkanal 17a mit einem Fallrohr 19 verbunden, dessen oberes Rohrende in den Einströmkanal 17a mündet und von dem Stopfen 16 aufgenommen wird. Das Fallrohr 19 erstreckt sich nach unten bis in die Nähe des Stirnflansches 10a des Filter-Trockners 10 und weist am unteren Rohrende sich diametral gegenüber liegende Ausströmöffnungen 19a auf. Unterhalb des Filter-Trockners 10, d. h. zwischen dem unteren Stirnflansch 10b und dem Boden 6 ist eine Umlenkkammer 20 für das Kältemittel vorgesehen, in weiche das unterste Ende 15a des Steigrohres mit einer Eintrittsöffnuhg (nicht dargestellt) hineinragt. Das obere Ende 15b des Steigrohres 15 ist im Stopfen 16 aufgenommen und mit einem Umlenkkanal 18a verbunden, welcher zur Kanalaustrittsöffnung 18 und damit in die Kammer 4b der Unterkühlstrecke P6 führt.

Der Sammler 5 mit Fallrohr 19 arbeitet wie folgt: Das Kältemittel gelangt aus dem letzten Strömungsweg P5 des Kondensierabschnittes über die Kammer 4a und den Einströmkanal 17 direkt in das Fallrohr 19, in welchem es nach unten strömt Durch die Ausströmöffnungen 19a tritt das Kältemittel beidseitig aus dem Fallrohr 19 aus und verteilt sich somit auf den Innenquerschnitt des Sammlers 5, womit eine Verzögerung der Strömungsgeschwindigkeit einhergeht. Das Kältemittel tritt dann in den Filter-Trockner 10 ein, welchen es (zwangsweise) von oben nach unten durchströmt. Dabei erfolgt am Eintritt und Austritt durch nicht dargestellte Vliese eine Filterung des Kältemittels. Das somit getrocknete Kältemittel gelangt nach Austritt aus dem Filter-Trockner 10 in die untere Umlenkkammer 20, tritt dann in das untere Rohrende 15a des Steigrohres 15 ein und durchströmt dieses von unten nach oben bis zum Stopfen 16, in welchem es umgelenkt und in die Kammer 4b zur Unterkühlstrecke P6 geleitet wird. Durch die Verzögerung der Kältemittelströmung beim Austritt aus dem Fallrohr 19 können gasförmige Bestandteile aus dem flüssigen Kältemittel abgeschieden werden, die nach oben steigen. Eine weitere Entgasung kann auf dem Weg durch den Filter-Trockner 10 stattfinden. Durch das Fallrohr 19 und seine direkte Anbindung an die Kammer 4a wird verhindert, dass sich abgeschiedene Gasbestandteiie mit dem flüssigen aus dem Kondensierabschnitt zugeführten Kältemittel mischen. Unterhalb des Stopfens kann sich somit ein Gasraum für abgeschiedene Gasblasen bilden, der gegenüber dem Kondensierabschnitt und dem einströmenden Kältemittel abgetrennt und abgedichtet ist.

**Fig. 5** und **Fig. 6** zeigen als weiteres Ausführungsbeispiel der Erfindung den Sammler 5 mit Sammelrohr 4 (es werden wiederum gleiche Bezugszahlen für gleiche Teile verwendet) mit einem durchgehenden, d. h. den Filter-Trockner 10 durchsetzenden Fallrohr 21. Die Anordnung und Ausbildung des Stopfens 16 entspricht der im vorherigen Ausführungsbeispiel gemäß der Figuren 3 und 4. Ebenso sind die oberen Rohrenden von Fallrohr 21 und Steigrohr 15 im Stopfen 16 aufgenommen und über Umlenkkanäle im Stopfen 16 mit den Kammern 4a, 4b des Sammelrohres 4 verbunden. Unterhalb des Filter-Trockners 10 und des unteren Stirnflansches 10b ist eine Kammer 22 angeordnet, in welche das untere Rohrende 21a des Fallrohres 21 mündet. Die Kammer 22 ist nach unten durch einen Stirnflansch 22a begrenzt, jedoch nach unten offen, wo sich der Umlenkraum 20 mit dem unteren Rohrende 15a des Steigrohres 15 befindet. Der Filter-Trockner weist auf beiden Seiten im Bereich der Stirnflansche 10a, 10b als Vliese ausgebildete Filter bzw. Siebe (nicht dargestellt) auf.

Die Ausführung des Sammlers 5 mit durchgehendem Fallrohr 21 arbeitet wie folgt: Das Kältemittel tritt - analog zum vorherigen Ausführungsbeispiel - direkt in das Fallrohr 21 ein und durchströmt dieses von oben nach unten und tritt erst in der Kammer 22 am unteren Rohrende 21a aus dem Fallrohr 21 aus. In der Kammer 22 verteilt sich das Kältemittel auf den Querschnitt des Sammlers, wodurch sich eine Verzögerung der Strömungsgeschwindigkeit und damit die Möglichkeit zur Abscheidung von gasförmigen Bestandteilen ergibt. Ein Teil des Kältemittels steigt somit nach oben durch den Filter-Trockner 10 und kommt auf diesem Wege in Kontakt mit der Trocknersubstanz, wodurch eine Trocknung erfolgt. Der Filter-Trockner 10, d. h. seine Trocknersubstanz wird hierbei also nicht zwangsdurchströmt. Der andere Teil des Kältemittels strömt - entsprechend dem Pfeil U - in die Umlenkkammer 20 und tritt dann in das untere Rohrende 15a des Steigrohres 15 ein. Anschließend strömt das Kältemittel - wie im vorherigen Ausführungsbeispiel - über das Steigrohr 15 und den Stopfen 16 in den Unterkühlabschnitt P6.

Die Erfindung ist nicht auf Filter-Trockner beschränkt, die mit einem Granulat aus hygroskopischem Material gefüllt sind. Möglich im Rahmen der Erfindung sind auch kompakte Trockner, die aus einer festen Kunststoffmasse mit eingelagertem Molekularsieb bestehen - wie in der DE 102 34 889 A1 der Anmelderin beschrieben.

## Patentansprüche

1. Kondensator (1) für eine Klimaanlage, insbesondere eines Kraftfahrzeuges, mit einem Rohrippenblock (2) und seitlich angeordneten Sammelrohren (3, 4), wobei der Rohrrippenblock (2) waagerecht verlaufende Rohre, einen Kondensierabschnitt (P1 bis P5) und einen oberhalb des Kondensierabschnittes angeordneten Unterkühlabschnitt (P6) aufweist, sowie mit einem parallel zu einem der Sammelrohre angeordneten, Sammler, wobei der Sammler einen Trockner-Filter-Einsatz (10) und ein Steigrohr (15) aufnimmt, wobei der Sammler über eine erste Übertrittsöffnung (8) mit dem Kondensierabschnitt (P5) und über eine zweite Übertrittsöffnung (9) mit dem Unterkühlabschnitt (P6) in Kältemittelverbindung steht, **dadurch gekennzeichnet, dass** im Sammler (5) ein Fallrohr (19, 21) mit einem eintrittsseitigen Rohrende angeordnet ist, welches mit der ersten Übertrittsöffnung (8) verbunden ist.

2. Kondensator nach Anspruch 1, **dadurch gekennzeichnet, dass** das eintrittsseitige Rohrende des Fallrohres (19, 21) in einem Stopfen (16) aufgenommen ist, welcher sich von der ersten bis zur zweiten Übertrittsöffnung (8, 9) erstreckt.

3. Kondensator nach Anspruch 1 oder 2, **dadurch gekennzeichnet, dass** das Fallrohr (19) ein austrittsseitiges Rohrende aufweist, welches oberhalb des Filter-Trockners (10, 10a) angeordnet ist.

4. Kondensator nach Anspruch 1 oder 2, **dadurch gekennzeichnet, dass** das Fallrohr (21) den Filter-Trockner (10) durchsetzt und in einer Kammer (22) mündet, welche unterhalb des Filter-Trockners (10) angeordnet ist.

5. Kondensator nach Anspruch 3 oder 4, **dadurch gekennzeichnet, dass** das austrittsseitige Rohrende (21a) des Fallrohres (19, 21) sich diametral gegenüberliegende Austrittsöffnungen (19a) aufweist.

6. Kondensator nach einem der Ansprüche 1 bis 5, **dadurch gekennzeichnet, dass** der Filter-Trockner (10) im unteren Bereich des Sammlers (5) angeordnet und vom Steigrohr (15) durchsetzt ist.

7. Kondensator nach einem der Ansprüche 1 bis 6, **dadurch gekennzeichnet, dass** das Steigrohr (15) ein oberes Rohrende (15b) aufweist, welches im Stopfen (16) aufgenommen und kältemittelseitig mit der zweiten Überströmöffnung (9) verbunden ist.

8. Kondensator nach einem der Ansprüche 1 bis 7, **dadurch gekennzeichnet, dass** der Stopfen (11, 16) einen Umlenkkanal (11a, 18a) vom Steigrohr (15, 15b) zur zweiten Übertrittsöffnung (9) aufweist.

9. Kondensator nach einem der Ansprüche 1 bis 8, **dadurch gekennzeichnet, dass** der Stopfen (11, 16) umfangseitig gegenüber dem Sammler (5) insbesondere durch einen O-Ring (12, 16a) abdichtbar ist.

10. Kondensator nach einem der Ansprüche 1 bis 9, **dadurch gekennzeichnet, dass** der Stopfen (11, 16), das Steigrohr (15) und/oder das Fallrohr (19, 21) einstückig, insbesondere als Kunststoffspritzteil ausgebildet sind.

11. Kondensator nach einem der vorhergehenden Ansprüche, **dadurch gekennzeichnet, dass** der Stopfen (11, 16), das Steigrohr (15), das Fallrohr (19, 21) und/oder der Trockner-Filter-Einsatz (10) eine tauschbare Baueinheit bilden.

12. Kondensator nach einem der vorhergehenden Ansprüche, **dadurch gekennzeichnet, dass** der Sammler (5) durch einen lösbaren Verschlusstopfen (7) verschließbar ist.

## Claims

1. A condenser (1) for an air-conditioning system, in particular of a vehicle, with a finned tube block (2) and laterally arranged header tubes (3, 4), wherein the finned tube block (2) has horizontally running tubes, a condensing section (P1 to P5) and a supercooling section (P6) arranged above the condensing section, as well as with a collector arranged parallel to one of the header tubes, wherein the collector accommodates a dryer-filter insert (10) and an ascending flow pipe (15), wherein the collector is in refrigerant connection to the condensing section (P5) via a first overflow opening (8) and to the supercooling section (P6) via a second overflow opening (9), **characterised in that** a downward flow pipe (19, 21) having a pipe end on the inlet side connected to the first overflow opening (8) is arranged inside the collector (5).

2. The condenser according to claim 1, **characterised in that** the pipe end on the inlet side of the downward flow pipe (19, 21) is accommodated in a stopper (16) which extends from the first to the second overflow opening (8, 9).

3. The condenser according to claim 1 or 2, **characterised in that** the downward flow pipe (19) has a pipe end on the outlet side which is arranged above the dryer-filter (10, 10a).

4. The condenser according to claim 1 or 2, **characterised in that** the downward flow pipe (21) passes through the dryer-filter (10) and opens in a chamber (22) arranged below the dryer-filter (10).

5. The condenser according to claim 3 or 4, **characterised in that** the pipe end (21a) on the outlet side of the downward flow pipe (19, 21) has diametrically opposite outlet openings (19a).

6. The condenser according to one of claims 1 to 5, **characterised in that** the dryer-filter (10) is arranged in the lower region of the collector (5) and the ascending flow pipe (15) passes therethrough.

7. The condenser according to one of claims 1 to 6, **characterised in that** the ascending flow pipe (15) has an upper pipe end (15b) accommodated in the stopper (16) and is connected on the refrigerant side to the second overflow opening (9).

8. The condenser according to one of claims 1 to 7, **characterised in that** the stopper (11, 16) has a deflecting duct (11a, 18a) from the ascending flow pipe (15, 15b) to the second overflow opening (9).

9. The condenser according to one of claims 1 to 8, **characterised in that** the stopper (11, 16) can be circumferentially sealed against the collector (5) in particular by an O-ring (12, 16a).

10. The condenser according to one of claims 1 to 9, **characterised in that** the stopper (11, 16), the ascending flow pipe (15) and/or the downward flow pipe (19, 21) are integrally formed, in particular as a plastic injection-moulded part.

11. The condenser according to one of the preceding claims, **characterised in that** the stopper (11, 16), the ascending flow pipe (15), the downward flow pipe (19, 21) and/or the dryer-filter insert (10) form an exchangeable constructional unit.

12. The condenser according to one of the preceding claims, **characterised in that** the collector (5) can be closed by a releasable closure stopper (7).

## Revendications

1. Condenseur (1) pour un système de climatisation, en particulier d'un véhicule automobile, comprenant un bloc (2) d'ailettes et de tubes et des tubes collecteurs (3, 4) disposés latéralement, où le bloc (2) d'ailettes et de tubes présente des tubes s'étendant horizontalement, une partie (P1 à P5) prévue pour la condensation et une partie (P6) prévue pour le surrefroidissement et disposée au-dessus de la partie prévue pour la condensation, comprenant aussi un collecteur disposé parallèlement à l'un des tubes collecteurs, où le collecteur loge un ensemble formant le filtre déshydrateur (10) et un tube montant (15), où le collecteur communique fluidiquement, concernant le fluide frigorigène, avec la partie (P5) prévue pour la condensation, via une première ouverture de trop-plein (8), et avec la partie (P6) prévue pour le surrefroidissement, via une deuxième ouverture de trop-plein (9), **caractérisé en ce qu'**un tube de descente (19, 21) ayant une extrémité tubulaire côté entrée est disposé dans le collecteur (5), laquelle extrémité tubulaire est reliée à la première ouverture de trop-plein (8).

2. Condenseur selon la revendication 1, **caractérisé en ce que** l'extrémité tubulaire, côté entrée du tube de descente (19, 21), est logée dans un bouchon (16) qui s'étend depuis la première jusqu'à la deuxième ouverture de trop-plein (8, 9).

3. Condenseur selon la revendication 1 ou 2, **caractérisé en ce que** le tube de descente (19) présente, côté sortie, une extrémité tubulaire qui est disposée au-dessus du filtre déshydrateur (10, 10a).

4. Condenseur selon la revendication 1 ou 2, **caractérisé en ce que** le tube de descente (21) traverse le filtre déshydrateur (10) et débouche dans une chambre (22) qui est disposée au-dessous du filtre déshydrateur (10).

5. Condenseur selon la revendication 3 ou 4, **caractérisé en ce que** l'extrémité tubulaire (21a) présente, côté sortie du tube de descente (19, 21), des ouvertures de sortie (19a) se faisant face de façon diamétralement opposée.

6. Condenseur selon l'une quelconque des revendications 1 à 5, **caractérisé en ce que** le filtre déshydrateur (10) est disposé dans la zone inférieure du collecteur (5) et traversé par le tube montant (15).

7. Condenseur selon l'une quelconque des revendications 1 à 6, **caractérisé en ce que** le tube montant (15) présente une extrémité tubulaire supérieure (15b) qui est logée dans le bouchon (16) et reliée, côté fluide frigorigène, à la deuxième ouverture de trop-plein (9).

8. Condenseur selon l'une quelconque des revendications 1 à 7, **caractérisé en ce que** le bouchon (11, 16) présente un conduit de retour de flux (11a, 18a), depuis le tube montant (15, 15b) jusqu'à la deuxième ouverture de trop-plein (9).

9. Condenseur selon l'une quelconque des revendications 1 à 8, **caractérisé en ce que** le bouchon (11, 16), côté circonférence, peut être rendu étanche par rapport au collecteur (5), en particulier par un joint torique (12, 16a).

10. Condenseur selon l'une quelconque des revendications 1 à 9, **caractérisé en ce que** le bouchon (11, 16), le tube montant (15) et / ou le tube de descente (19, 21) sont configurés de façon monobloc, en particulier comme une pièce en matière plastique moulée par injection.

11. Condenseur selon l'une quelconque des revendications précédentes, **caractérisé en ce que** le bouchon (11, 16), le tube montant (15), le tube de descente (19, 21) et / ou l'ensemble formant le filtre déshydrateur (10) forment un ensemble modulaire interchangeable.

12. Condenseur selon l'une quelconque des revendications précédentes, **caractérisé en ce que** le collecteur (5) peut être fermé par un bouchon de fermeture (7) amovible.
